# EUROPÄISCHE PATENTSCHRIFT

(11) **EP 1 654 944 B1**
(45) Veröffentlichungstag und Bekanntmachung des Hinweises auf die Patenterteilung: **09.04.2008**
(21) Anmeldenummer: 05023852.6
(22) Anmeldetag: 02.11.2005
(51) Int. Cl.: A43B 9/02, A43B 13/14

(54) **Schuh**
Shoe
Chaussure

(30) Priorität: 04.11.2004 DE 202004016997 U
(43) Veröffentlichungstag der Anmeldung: 10.05.2006
(73) Patentinhaber: Stuppy GmbH, 66509 Rieschweiler-Mühlbach (DE)
(72) Erfinder: Göller, Gerd, 56955 Pirmasens (DE)
(74) Vertreter: Patentanwälte Möll und Bitterich

(56) Entgegenhaltungen:
- EP-A- 0 069 083
- DE-A1- 3 119 565
- DE-U- 6 933 182
- DE-U1- 8 709 799
- GB-A- 2 014 034
- GB-A- 2 125 677
- GB-A- 2 133 669

## Beschreibung

Die Erfindung betrifft Schuhe gemäß dem Oberbegriff des Anspruchs 1 mit einer Flechtnaht zwischen Schaft und Sohle. Die GB 20 14 034 A offenbart einen Schuh mit den Merkmale vom Oberbegriff von Anspruch 1.

Schuhe, bei denen der Schaft von Hand an die flexible Sohle angeflochten wird, sind seit Jahrzehnten bekannt. Man vergleiche beispielsweise DE 31 19 565 A, DE 85 31 015 U oder DE 86 03 675 U. Diese Schriften zeigen, dass die Schuhhersteller und Erfinder große Aufmerksamkeit darauf verwendet haben zu verhindern, dass Feuchtigkeit durch die Flechtkanäle zum Fuß vordringen kann.

Zur Lösung des Problems wurde beispielsweise vorgeschlagen, die Flechtnaht so weit wie möglich vom Boden zu entfernen. Dies bedingt jedoch dicke Sohlen, die für elegante Straßenschuhe völlig ungeeignet sind.

Des weiteren wurde beispielsweise vorgeschlagen, die Flechtkanäle an einem besonderen Flechtrand anzuordnen, der sich waagerecht umlaufend von der Sohle nach außen erstreckt. In diesem Fall muss auch der Schaft einen passenden, sich nach außen erstreckenden Rand erhalten, so dass die Flechtkanäle etwa senkrecht zum Boden orientiert sind. Bei dieser Ausführung erreichen die Flechtkanäle zwar nicht mehr das Innere des Schuhs, die umlaufenden Ränder vergrößern jedoch die Sohlenfläche. Derartige Schuhe sind daher nur als Freizeitschuhe geeignet.

Schließlich wurde vorgeschlagen, insbesondere durch die DE 86 03 675 U, zwischen Sohle und Schaft ein T-förmiges Profil aus weich- bzw. poroelastischem Material anzuordnen. Auf diese Weise soll eine wasserdichte Naht erreicht werden. Auch diese Konstruktion benötigt jedoch die nach außen gerichteten umlaufenden Ränder an der Sohle und am Schaft.

Da die Stirnkanten der umlaufenden Ränder von Sohle und Schaft oftmals ein weniger schönes Bild abgeben, wird in vielen Fällen der Flechtrand des Schaftes erheblich verbreitert und um den ausgestellten Rand der Sohle herumgezogen. Beim Anflechten wird somit jedes Mal der Schaft zweimal durchstochen. Dies ist mit einer zusätzlichen Kraftanstrengung verbunden. Außerdem müssen die Lochreihen im Schaftrand und die Flechtkanäle in der Sohle möglichst exakt übereinstimmen. Dies bedingt einen erheblichen Aufwand.

Der vorliegenden Erfindung liegt die Aufgabe zugrunde, einen Schuh mit einem an die Sohle angeflochtenen Schaft anzugeben, der ein gefälliges elegantes Aussehen hat, ohne dass Feuchtigkeit durch die Flechtkanäle unmittelbar in den Fußraum gelangen kann.

Diese Aufgabe wird gelöst durch einen Schuh mit den Merkmalen des unabhängigen Anspruchs 1.

Vorteilhafte Weiterbildungen ergeben sich aus den abhängigen Ansprüchen.

Die erfindungsgemäße Konstruktion hat eine Vielzahl von Vorteilen. Zunächst benötigt die Sohle keinen umlaufenden, die Sohlenfläche vergrößernden Flechtrand. Damit erhalten mit dieser Sohle hergestellte Schuhe ein gefälliges, elegantes, schmales Aussehen. Der Schaft benötigt keinen ausgestellten Rand, so dass der Lederverbrauch minimal ist. Gleichzeitig liegt der Schaftrand an dem auf der Sohlenoberseite umlaufenden, von der Sohlenkante um wenigstens eine Schaftstärke zurückgesetzten Rand an, wodurch ohne weiteres ein sauberes Bild erreicht wird. Die Flechtkanäle verlaufen ausnahmslos außerhalb des Fußraums, so dass sie keine Feuchtigkeit vom Boden in den Fußraum leiten können. Die Flechtnaht verläuft in der auf der Sohlenunterseite umlaufenden, von der Sohlenkante zurückgesetzten Nut und ist dort gegen Beschädigungen geschützt, ähnlich wie es von den früher hergestellten durchgenähten Böden mit Steilriss bekannt ist.

Gemäß einer bevorzugten Ausgestaltung der Erfindung ist der Absatz ein separates Schuhteil. Dadurch wird es möglich, die Länge der Flechtkanäle über den gesamten Sohlenumfang konstant zu halten, was die Flecht- bzw. Näharbeit, insbesondere wenn sie in Handarbeit ausgeführt wird, erheblich vereinfacht. Wird der Absatz befestigt, deckt er Nut und Flechtnaht ab, so dass der Flechtfaden geschützt und unsichtbar ist.

Für eine passgenaue Befestigung des Absatzes an der Sohle können die Positionierung erleichternde Vorsprünge und korrespondierende Vertiefungen vorgesehen sein.

Gemäß einer weiteren Ausgestaltung der Erfindung ist am Absatz eine Gelenkverstärkung angeformt. Eine solche Gelenkverstärkung ist insbesondere bei hohen Absätzen angezeigt.

Gemäß einer Weiterbildung der Erfindung kann unter der Sohle im Vorfuß- und gegebenenfalls im Gelenkbereich eine Laufsohle befestigt sein, die sich über die umlaufende Nut erstreckt und somit den Flechtfaden gegen jegliche Beschädigung schützt. Dabei können der Absatz sowie die Laufsohle im Vorfuß- und Gelenkbereich auch zu einer einheitlichen Laufsohle zusammengefasst sein.

Gemäß einer Weiterbildung der Erfindung kann in die Sohlenoberseite innerhalb des umlaufenden Randes eine großflächige Vertiefung eingearbeitet sein. In diese Vertiefung kann beispielsweise ein Fußbett oder eine Einlegesohle eingelegt werden, ohne dass der Schuh dadurch ein hohes, unförmiges Aussehen erhält.

Zur Erhöhung der Festigkeit kann der Rand des Schaftes im Bereich der Flechtnaht an den umlaufenden Rand angeklebt werden.

Anhand der Zeichnung soll die Erfindung in Form eines Ausführungsbeispiels näher erläutert werden. Es zeigen
- Fig. 1: eine Draufsicht auf die Unterseite einer Sohle,
- Fig. 2: eine Draufsicht auf die Unterseite eines Absatzes, passend zu der Sohle der Fig. 1,
- Fig. 3: einen Querschnitt durch die Sohle der Fig. 1,
- Fig. 4: eine Draufsicht auf die Unterseite eines Schuhs mit einer Sohle nach Fig. 1 und mit aufgesetztem Absatz gemäß Fig. 2,
- Fig. 5: eine Seitenansicht des Schuhs,
- Fig. 6: in einer Draufsicht auf die Unterseite einer Sohle eine andere Ausführungsform der Erfindung,
- Fig. 7: eine Draufsicht auf die Unterseite eines Absatzes, passend zu der Sohle der Fig. 6,
- Fig. 8: in einer Draufsicht auf die Unterseite einer Sohle eine weitere Ausführungsform der Erfindung,
- Fig. 9: eine Draufsicht auf die Unterseite eines Absatzes, passend zu der Sohle der Fig. 8,
- Fig. 10: in einer Draufsicht auf die Unterseite einer Sohle eine dritte Ausführungsform der Erfindung,
- Fig. 11: eine Draufsicht auf die Unterseite einer Vorfuß, Gelenkbereich und Absatz umfassenden Laufsohle, passend zu der Sohle der Fig. 10.

Fig. 1 zeigt eine Draufsicht auf die Unterseite einer Sohle 10 zur Herstellung von Schuhen mit angeflochtenem, gegebenenfalls auch angenähtem Schaft. Die Sohlenfläche 11 besitzt im Vorfußbereich ein Profil 15. Des weiteren erkennt man in der Sohlenunterseite eine umlaufende Nut 13, die parallel zur Sohlenkante verläuft. In dieser Nut 13 beginnen Flechtkanäle 14. Einzelheiten sollen anhand der Fig. 3 erläutert werden.

Im Fersenbereich der Sohle 10 erkennt man Positioniernocken 16. Diese gewährleisten die Passgenauigkeit eines nachträglich zu montierenden Absatzes 20, wie er in der Fig. 2 dargestellt ist.

Dank des fehlenden Absatzes ist die umlaufende Nut 13 in der Sohle 10 gut zugänglich. Außerdem kann die Länge der Flechtkanäle 13 über den gesamten Umfang gleich gehalten werden, so dass das Anflechten mit stets gleichbleibender minimaler Kraft durchgeführt werden kann. Im Fall einer Maschinennaht ergibt sich ein besonders gleichmäßiges Nahtbild.

Fig. 2 zeigt den Absatz 20 zu der Sohle 10 gemäß Fig. 1 mit einem in die Lauffläche eingearbeiteten Profil 25 und einer angeformten Gelenkverstärkung 21. Der Absatz 20 besitzt Positioniervertiefungen, die mit den Positioniernocken 16 an der Sohle 10 korrespondieren. Die Größe des Absatzes 20 ist so gewählt, dass er die umlaufende Nut 13 überdeckt und somit den in der Nut 13 liegenden Flechtfaden schützt.

Fig. 3 zeigt einen Querschnitt durch die Sohle 10. Man erkennt die umlaufende Nut 13 und die in der Nut 13 beginnenden Flechtkanäle 14. Diese laufen von der Nut 13 ausgehend nach außen oben und enden am Fuß eines auf der Sohlenoberseite umlaufenden Randes 12. Der Rand 12 ist von der Sohlenaußenkante wenigstens so weit zurückgesetzt, dass die Unterkante 31 eines Schuhschaftes 30 nicht über die Sohlenaußenkante übersteht. Im vorliegenden Ausführungsbeispiel schließt der Schuhschaft 30 bündig mit der Sohlenaußenkante ab. Flechtfäden 1 verbinden Sohle 10 und Schaft 30.

Innerhalb des Randes 12 ist in die Sohle 10 eine Vertiefung 23 eingearbeitet, in die eine Einlegesohle oder ein Fußbett eingelegt werden kann.

Fig. 4 zeigt eine Draufsicht auf die Unterseite des fertiggestellten Schuhs. Der auf der Sohle 10 befestigte Absatz 20 überdeckt im Fersenbereich die umlaufende Nut 13 mit den Flechtkanälen 14 und dem Flechtfaden 1.

Fig. 5 zeigt eine perspektivische Ansicht des fertiggestellten Schuhs. Von der Sohle 10 sind nur die schmale Seitenkontur und der Absatz 20 sichtbar. Der Rand 31 des Schaftes 30 steht direkt auf der Sohle 10. Die Flechtnaht 1 erstreckt sich parallel zum Schaftrand 31.

In den Figuren 6 und 7 sowie 8 und 9 sind noch zwei weitere Ausführungsformen dargestellt, wie die in den Figuren 1 und 2 anhand von Positioniernocken 16 gezeigte Möglichkeit zur Gewährleistung der Passgenauigkeit eines nachträglich zu montierenden Absatzes erreicht werden kann. Gemäß Figur 6 trägt die Sohle 10 a im zentralen Bereich der Ferse einen Vorsprung 17, der parallele Seitenkanten besitzt und zur Ferse hin ausgerundet ist. Der Absatz 20 a (Fig. 7), der hier wiederum mit einer angeformten Gelenkverstärkung 21 a versehen ist, trägt an der Innenseite eine der Form des Vorsprungs 17 entsprechende Vertiefung, so dass er bei der Montage leicht positioniert werden kann.

Bei der in den Figuren 8 und 9 dargestellten Ausführungsform ist der Vorsprung 18 im Fersenbereich eine zungenförmige Fortsetzung einer Verdickung der Sohle 10 b im Vorfuß und Gelenkbereich, wobei der Vorsprung 18 mit parallelen Seitenkanten und einer abgerundeten Kante zur Fersenrückseite hin eine ähnliche Form aufweist wie der Vorsprung 17 in Figur 6. Auch hier ist der Absatz 20 b, der hier ohne Gelenkverstärkung dargestellt ist, an der Innenseite mit einer dem Vorsprung 18 entsprechenden Vertiefung versehen.

In den Figuren 10 und 11 schließlich ist noch die Möglichkeit dargestellt, dass die Sohle 10 c gewissermaßen nur als Zwischensohle ausgebildet ist und dass auf diese Sohle eine komplette Laufsohle 19 aufgelegt wird, die praktisch aus Vorfußbereich, Gelenkbereich und Absatz besteht. Auch diese Laufsohle überdeckt die umlaufende Nut 13 und schützt somit den in der Nut 13 liegenden Flechtfaden 1.

## Patentansprüche

1. Schuh, umfassend
- eine Sohle (10) mit
- einem auf der Oberseite umlaufenden, von der Sohlenkante um wenigstens eine Schaftstärke zurückgesetzten Rand (12)
- und Flechtkanälen (14),
- einen Absatz (20),
- einen Schaft (30)
- und eine Flechtnaht (1), die den Schaft (30) mit der Sohle (10) verbindet,
**gekennzeichnet durch** die Merkmale:
- die Sohle (10) besitzt auf der Unterseite eine umlaufende, von der Sohlenkante zurückgesetzte Nut (13),
- die Flechtkanäle (14)
- beginnen in der Nut (13)
- erstrecken sich nach oben und gleichzeitig nach außen
- und enden am Fuß des umlaufenden Randes (12),
- der Rand (31) des Schaftes (30) steht direkt auf der Sohle (10) auf.

2. Schuh nach Anspruch 1, **gekennzeichnet durch** das Merkmal:
- der Rand (12) ist eine Schaftstärke von der Sohlenkante zurückgesetzt.

3. Schuh nach Anspruch 1 oder 2, **gekennzeichnet durch** das Merkmal:
- der Rand (31) des Schaftes (30) ist im Bereich der Flechtnaht (1) an den umlaufenden Rand (12) angeklebt.

4. Schuh nach Anspruch 1, 2 oder 3, **gekennzeichnet durch** das Merkmal:
- der Absatz (20) ist ein separater Bestandteil.

5. Schuh nach Anspruch 4, **gekennzeichnet durch** das Merkmal:
- der Absatz (20) erstreckt sich über die Nut (13).

6. Schuh nach Anspruch 4 oder 5, **gekennzeichnet durch** das Merkmal:
- in der Sohle (10) und im Absatz (20) sind die Positionierung erleichternde Vorsprünge (16) und mit diesen korrespondierende Vertiefungen vorgesehen.

7. Schuh nach einem der Ansprüche 1 bis 6, **gekennzeichnet durch** das Merkmal:
- am Absatz (20) ist eine Gelenkverstärkung (21) angeformt.

8. Schuh nach einem der Ansprüche 1 bis 7, **gekennzeichnet durch** das Merkmal:
- unter der Sohle (10) ist im Vorfuß- und gegebenenfalls Gelenkbereich eine Laufsohle befestigt,
- die Laufsohle erstreckt sich über die Nut (13).

9. Schuh nach Anspruch 8, **gekennzeichnet durch** das Merkmal:
- Absatz sowie Laufsohle im Vorfuß- und Gelenkbereich sind zu einer durchgehenden Laufsohle (19) zusammengefasst.

10. Schuh nach einem der Ansprüche 1 bis 9, **gekennzeichnet durch** das Merkmal:
- in die Sohlenoberseite ist innerhalb des umlaufenden Randes (12) eine Vertiefung eingearbeitet.

## Claims

1. A shoe, comprising:
- a sole (10) with
- a rim (12) extending around the upper side and set back from the sole edge by at least one upper thickness
- and stitching channels (14),
- a heel (20),
- an upper (30)
- and a stitching seam (1) which joins the upper (30) to the sole (10),
**characterised by** the features:
- on its underside the sole (10) has a peripheral groove (13) set back from the sole edge,
the stitching channels (14)
- begin in the groove (13)
- extend upwards and at the same time outwards
- and end at the foot of the peripheral rim (12),
- the rim (31) of the upper (30) is disposed directly on the sole (10).

2. A shoe according to Claim 1, **characterised by** the feature:
- the rim (12) is set back from the sole edge by one upper thickness.

3. A shoe according to Claim 1 or 2, **characterised by** the feature:
- the rim (31) of the upper (30) is adhered to the peripheral rim (12) in the vicinity of the stitching seam (1).

4. A shoe according to Claims 1, 2 or 3, **characterised by** the feature:
- the heel (20) is a separate component.

5. A shoe according to Claim 4, **characterised by** the feature:
- the heel (1) extends over the groove (13).

6. A shoe according to Claim 4 or 5, **characterised by** the feature:
- projections (16), which facilitate positioning, and recesses corresponding thereto are provided in the sole (10) and in the heel (20).

7. A shoe according to at least one of Claims 1 to 6, **characterised by** the feature:
- a shank reinforcement (21) is formed on the heel (20).

8. A shoe according to any one of Claims 1 to 7, **characterised by** the feature:
- under the sole (10) an outsole is fastened in the forefoot region and optionally the shank region,
- the outsole extends over the groove (13).

9. A shoe according to Claim 8, **characterised by** the feature:
- the heel and the outsole in the forefoot region and shank region are combined to form a continuous outsole (19).

10. A shoe according to any one of Claims 1 to 9, **characterised by** the feature:
- a recess is incorporated in the upper side of the sole within the peripheral rim (12).

## Revendications

1. Chaussure comprenant :
- une semelle (10) avec
- une bordure circulaire (12) sur le côté supérieur en retrait sur au moins une épaisseur de tige par rapport à la lisière de la semelle
- et des passages de tressage (14),
- un talon (20),
- une tige (30)
- et un fil de tressage (1) qui relie la tige (30) à la semelle (10),
**caractérisée par** les caractéristiques suivantes :
- la semelle (10) est munie, sur le côté inférieur, d'une rainure circulaire (13) en retrait par rapport à la lisière de la semelle,
- les passages de tressage (14)
- partent dans la rainure (13)
- s'étendent vers le haut et, en même temps, vers l'extérieur
- et se terminent au pied de la bordure circulaire (12),
- la bordure (31) de la tige (30) est posée directement sur la semelle (10).

2. Chaussure selon la revendication 1, **caractérisée en ce que** :
- la bordure (12) est en retrait sur une épaisseur de tige par rapport à la lisière de la semelle.

3. Chaussure selon la revendication 1 ou 2, **caractérisée en ce que** :
- la bordure (31) de la tige (30) est collée à la bordure circulaire (12) dans la zone du fil de tressage (1).

4. Chaussure selon la revendication 1, 2 ou 3, **caractérisée en ce que** :
- le talon (20) est un élément séparé.

5. Chaussure selon la revendication 4, **caractérisée en ce que** :
- le talon (20) s'étend au-dessus de la rainure (13).

6. Chaussure selon la revendication 4 ou 5, **caractérisée en ce que** :
- il est prévu des parties en saillie (16) facilitant le positionnement et des creux correspondant à celles-ci dans la semelle (10) et dans le talon (20).

7. Chaussure l'une quelconque des revendications 1 à 6, **caractérisée en ce que** :
- un renfort articulé (21) est moulé dans le talon (20).

8. Chaussure selon l'une quelconque des revendications 1 à 7, **caractérisée en ce que** :
- une semelle d'usure est fixée sous la semelle (10) dans la zone avant du pied et, éventuellement, dans la zone articulée,
- la semelle d'usure s'étend au-dessus de la rainure (13).

9. Chaussure selon la revendication 8, **caractérisée en ce que** :
- le talon ainsi que la semelle d'usure dans la zone avant du pied et dans la zone articulée sont assemblés pour former une semelle d'usure continue (19).

10. Chaussure selon l'une quelconque des revendications 1 à 9, **caractérisée en ce que** :
- un creux est inséré dans le côté supérieur de la semelle à l'intérieur de la bordure circulaire (12).
